# FASCICULE DE BREVET EUROPEEN

(11) **EP 3 263 357 B1**
(45) Date de publication et mention de la délivrance du brevet: **19.01.2022**
(21) Numéro de dépôt: 17178622.1
(22) Date de dépôt: 29.06.2017
(51) Int. Cl.: B42D 1/00, B42F 7/02, B42F 7/06, B42D 5/00, B42F 11/00

(54) **ENSEMBLE COMPORTANT UNE PLURALITÉ DE POCHETTES POUR DOCUMENTS ET UN ÉLÉMENT DE GROUPEMENT DE CETTE PLURALITÉ**
GESAMTHEIT, DIE EINE VIELZAHL VON DOKUMENTENTÄSCHCHEN UND EIN ELEMENT ZUR GRUPPIERUNG DIESER VIELZAHL UMFASST
ASSEMBLY COMPRISING A PLURALITY OF DOCUMENT POUCHES AND AN ELEMENT FOR GROUPING SAID PLURALITY

(30) Priorité: 29.06.2016 FR 1656131
(43) Date de publication de la demande: 03.01.2018
(73) Titulaire: ELBA MOULT, 14370 Moult-Chicheboville (FR)
(72) Inventeur: CHOQUET, Yves, 14760 Bretteville sur Odon (FR)
(74) Mandataire: Santarelli

(56) Documents cités:
- WO-A1-2004/026592

## Description

### DOMAINE DE L'INVENTION

L'invention a trait aux pochettes pour documents formées par deux panneaux rectangulaires de matière plastique reliés l'un à l'autre le long d'au moins deux côtés voisins.

### ARRIERE PLAN TECHNOLOGIQUE

On sait que de telles pochettes sont utilisées pour grouper et protéger les documents que l'on y place.

On connait par exemple une telle pochette, appelée pochette coin, dont les deux panneaux sont reliés l'un à l'autre sur deux côtés voisins, avec en général la liaison qui se fait sur l'un des côtés par un pli entre les deux panneaux et la liaison qui se fait sur l'autre côté par une ligne de soudure longeant ce côté.

On connait également des pochettes pour classeur dont les deux panneaux sont réunis l'un à l'autre sur trois côtés tandis que sur le quatrième côté les deux panneaux ne sont pas réunis l'un à l'autre ; une ligne de soudure étant effectuée parallèlement et à distance de l'un des côtés voisins du quatrième côté avec des perforations ménagées entre ce côté voisin et la ligne de soudure afin que la pochette puisse coopérer avec la reliure à anneaux d'un classeur.

Des versions perfectionnées de telles pochettes pour classeur sont décrites par exemple dans la demande internationale WO 98/34797 et dans la demande de brevet français 2 814 396.

En général, ces pochettes pour documents sont commercialisées sous forme d'un lot comportant une pluralité de telles pochettes groupées par un élément tel qu'une boîte ou un sachet.

### OBJET DE L'INVENTION

L'invention vise à fournir un tel lot de pochettes qui offre une bonne protection des pochettes, en particulier contre les plis et le froissement, tout en étant simple et commode à fabriquer et à utiliser.

L'invention propose à cet effet un ensemble selon la revendication 1.

Contrairement aux lots conventionnels où les pochettes sont disposées libres les unes par rapport aux autres dans une boîte ou un sachet, dans l'ensemble selon l'invention les pochettes sont maintenues les unes aux autres par la souche.

Un tel maintien des pochettes les unes aux autres est utile non seulement avant la commercialisation pour préserver les pochettes (le fait que les pochettes soient maintenues les unes contre les autres par la souche fait que chaque pochette profite de la rigidité procurée par l'empilement des autres pochettes), mais aussi en cours d'utilisation où les pochettes non encore extraites de l'ensemble restent maintenues les autres, ce qui commode pour l'utilisateur.

On observera par ailleurs que l'ensemble selon l'invention peut être utilisé de façon simple et commode, puisqu'il suffit de déchirer la zone frangible linéaire en tirant sur la pochette que l'on veut détacher tout en maintenant la souche ; alors que l'ensemble selon l'invention peut aisément être fabriqué, par exemple en prévoyant que la souche est formée par des prolongements des panneaux de la pochette.

On notera qu'on connaissait également, en plus des lots conventionnels de pochettes mentionnés ci-dessus, une carte ou support décrit par la demande internationale WO 2004/026592. Ce document décrit un système d'archivage se présentant, dans le mode de réalisation de la figure 1, sous la forme d'une carte ou support à envoyer à un destinataire comme message de plaisir, bonheur, succès, félicitations, célébration, commémoration, gratitude, invitation, regrets ou salutations de sympathie ou autres souvenirs. Cette carte ou support comporte une ou plusieurs pages détachables d'un premier type ainsi qu'une ou plusieurs pages détachables d'un second type, les différentes pages étant fixées à un dos, avec chaque page du premier type qui est pré-imprimée avec des indications introductives prévues pour être complétées par l'expéditeur, et avec chaque page du second type qui est prévue pour recevoir et retenir une ou plusieurs photographies, coupures de presse ou autres souvenirs concernant ou d'intérêt pour le destinataire. La carte ou support a également des feuilles avant et arrière formées par pliage d'une feuille unique de papier ou de carton, le dos étant formé intérieurement aux feuilles avant et arrière au niveau du pli, les pages du premier type et du second type étant fixées au dos formé le long d'un côté de la carte. Les pages détachables du premier type et du second type sont pelables ou déchirables vis-à-vis du dos et sont pré-perforées de façon convenable pour être insérées dans un classeur à anneaux ou analogue. Dans un autre mode de réalisation, non illustré, une portion latérale de chaque page du premier type et du second type est fixée au dos et une ligne de perforations ou mesure analogue permet au reste de la page d'être détachable le long de la ligne de perforations. Comme le dos est formé par un pli et que la fixation des portions latérales des feuilles se fait au dos, c'est par leur tranche que les portions latérales des feuilles du premier type et du second type sont fixées au dos. Par conséquent, dans ce mode de réalisation non illustré, les portions latérales des feuilles du premier type et du second type sont libres de s'écarter ou de se rapprocher les unes des autres, à l'exception de leur tranche qui est fixée au dos. Les pages détachables du support ou carte, qui sont donc à détacher par le destinataire, peuvent être utilisées avec un organiseur d'histoire personnelle décrit dans la demande internationale PCT/GB02/02041. Pour cet organiseur, il peut être fourni des paquets de pages volantes du premier type pour écriture manuscrite ou frappe sur ordinateur ainsi que des lots de pages du second type pouvant se présentent sous la forme de poches claires à ouverture ou de poches en papier ayant des bordures d'encadrement à l'avers.

La demande internationale WO 2004/026592 ne décrit pas de soudures, ni d'agrafes, ni de rivets.

Selon des caractéristiques avantageuses :
- ledit ensemble est formé par un empilement de feuillets dont chacun comporte une pochette et la bande marginale associée, chaque feuillet présentant une fente linéaire pour pré-détacher la pochette de la bande marginale, ladite fente linéaire délimitant ladite zone frangible linéaire ainsi que le côté de cette pochette et le côté de cette bande marginale qui sont en regard l'un de l'autre ;
- pour chaque pochette, ladite zone frangible linéaire est la zone la plus mince dudit feuillet ;
- pour chaque pochette ledit feuillet comporte une couche de film dont font partie un panneau de cette pochette, un panneau de la bande marginale associée et la zone frangible linéaire reliant cette pochette et la bande marginale associée, ladite fente linéaire s'étendant dans cette couche de film sans la traverser;

- pour chaque pochette ledit feuillet comporte une autre couche de film dont font partie un autre panneau de cette pochette et un autre panneau de la bande marginale associée, ladite fente linéaire traversant cette autre couche de film ;
- pour chaque pochette ladite zone frangible linéaire est interrompue par des points d'attache ;
- pour chaque pochette ladite zone frangible linéaire présente une épaisseur comprise entre 7,5 ± 2,5 µm et 12,5 ± 2,5 µm ;
- ladite zone frangible linéaire est configurée pour pouvoir être déchirée avec un effort compris entre 2 et 10 N exercé au voisinage d'un coin situé entre un côté opposé à ladite bande marginale et un côté voisin, ledit effort étant exercé suivant la direction dudit côté voisin alors que ladite souche est immobilisée et ladite pochette dans le même plan que la bande marginale associée ;
- pour chaque pochette les deux panneaux sont reliés l'un à l'autre par un pli le long d'un côté et ladite bande marginale est à l'opposé de ce côté ;
- chaque dite pochette est une pochette pour classeur dont les deux panneaux sont reliés l'un à l'autre le long de trois côtés alors que les deux panneaux ne sont pas reliés l'un à l'autre le long du quatrième côté, une ligne de soudure reliant les deux panneaux parallèlement et à distance d'un côté voisin dudit quatrième côté, des perforations étant ménagées entre ledit côté voisin ladite ligne de soudure ;
- lesdites bandes marginales superposées sont maintenues appliquées les unes contre les autres grâce à des points de soudures ; et/ou
- ladite souche et ladite pluralité de pochettes sont placées dans une couverture agrafée sur ladite souche.

### BREVE DESCRIPTION DES DESSINS

L'exposé de l'invention sera maintenant poursuivi par la description détaillée d'exemples de réalisation, donnée ci-après à titre illustratif et non limitatif, en référence aux dessins annexés. Sur ceux-ci :
- la figure 1 est une vue en perspective d'un ensemble selon l'invention comportant une pluralité de pochettes pour documents et une souche de laquelle chaque pochette peut être détachée individuellement ;
- la figure 2 est une vue en plan d'un des feuillets à partir duquel l'ensemble illustré sur la figure 1 est formé ;
- la figure 3 est un agrandissement du détail repéré par III sur la figure 2;
- la figure 4 est la vue en coupe repérée par IV-IV sur la figure 2, avec arrachement partiel ;
- la figure 5 est un agrandissement du détail repéré par V sur la figure 4;
- la figure 6 est une vue semblable à la figure 1 mais montrant une pochette en train d'être détachée ;
- les figures 7 et 8 sont des vues semblables aux figures 3 et 4, mais pour la pochette détachée ;
- la figure 9 est une vue semblable à la figure 1 mais pour une variante de l'ensemble comportant une couverture, montrée à l'état fermé ;
- la figure 10 est une vue semblable à la figure 9, mais avec la couverture montrée à l'état ouvert, et plus précisément le panneau avant de la couverture qui est rabattu de sorte que les pochettes sont visibles ;
- la figure 11 est une vue schématique en coupe montrant la lame de l'outil tranchant avec lequel est ménagé dans chaque feuillet une fente linéaire pour pré-détacher la pochette ;
- la figure 12 est une vue semblable à la figure 11, pour une variante de la lame de l'outil tranchant ;
- la figure 13 est une vue semblable à la figure 3, mais pour un feuillet obtenu avec la lame de l'outil tranchant illustré sur la figure 12 ; et
- la figure 14 est une vue semblable à la figure 13, mais pour une variante du feuillet où la fente linéaire présente des interruptions pour former des points d'attache.

### DESCRIPTION DETAILLEE D'EXEMPLES DE REALISATION

L'ensemble 10 illustré sur la figure 1 comporte une pluralité de pochettes 11 pour documents et une souche 12.

L'ensemble 10 est formé par des feuillets 13 identiques, dont l'un est montré sur les figures 2 à 5.

Chaque feuillet 13 comporte une pochette 11 et une bande marginale 14 reliées l'une à l'autre par une zone frangible linéaire 15 (figure 5).

Pour chaque feuillet 13, la pochette 11 peut être détachée de la bande marginale 14 en déchirant la zone frangible linéaire 15.

Dans l'ensemble 10, les feuillets 13 sont empilés avec les bandes marginales 14 qui sont maintenues appliquées les unes contre les autres pour former la souche 12.

Chaque pochette 11 peut être extraite individuellement de l'ensemble 10 en la détachant de la souche 12 par déchirement de la zone frangible linéaire 15 reliant cette pochette 11 et la bande marginale 14 associée.

La figure 6 montre une pochette 11 en train d'être ainsi extraite de l'ensemble 10.

On va maintenant décrire en détails le feuillet 13, à l'appui des figures 2 à 5.

La pochette 11 que comporte le feuillet 13 présente quatre côtés 16, 17, 18 et 19. Le contour de la pochette 11 est rectangulaire. Les côtés 16 et 18 sont les petits côtés. Les côtés 17 et 19 sont les grands côtés. Le côté 16 est le côté supérieur, le côté 17 est le côté droit, le côté 18 est le côté inférieur et le côté 19 est le côté gauche.

La pochette 11 est formée par deux panneaux rectangulaires de même contour, respectivement un panneau arrière 20 et un panneau avant 21.

Les panneaux 20 et 21 sont reliés l'un à l'autre le long des côtés 17, 18 et 19 tandis qu'ils ne sont pas reliés l'un à l'autre le long du côté 16.

Un pli 22 relie les panneaux 20 et 21 le long du côté 17.

Une ligne de soudure 23 relie les panneaux 20 et 21 le long du côté 18.

Une ligne de soudure 24 relie les panneaux 20 et 21 le long du côté 19.

Une ligne de soudure 25 relie les panneaux 20 et 21 parallèlement et à distance de la ligne de soudure 24, sauf au voisinage du côté 16 où la ligne de soudure 25 présente une portion incurvée 26 s'étendant entre la ligne de soudure 24 et la portion rectiligne de la ligne de soudure 25.

Les lignes de soudure 23, 24 et 25 sont ici réalisées par points.

Dans l'espace situé entre les lignes de soudure 24 et 25 sont ménagées des perforations 27 pour permettre à la pochette 11 d'être disposée dans un classeur à anneaux.

La pochette 11 est prévue pour recevoir des documents entre les panneaux 20 et 21 dans l'espace délimité par le pli 22 et les lignes de soudure 23 et 25.

L'introduction des documents dans la pochette 11 se fait par le côté 16.

La portion incurvée 26 de la ligne de soudure 25 facilite l'introduction des documents.

La bande marginale 14 que comporte le feuillet 13 présente quatre côtés 30, 31, 32 et 33. Le contour de la bande marginale 14 est rectangulaire. Les côtés 30 et 32 sont les petits côtés. Les côtés 31 et 33 sont les grands côtés. Le côté 30 est le côté supérieur, le côté 31 est le côté droit, le côté 32 est le côté inférieur et le côté 33 est le côté gauche.

Le côté 30 est aligné avec le côté 16. Le côté 32 est aligné avec le côté 18. La longueur des côtés 30 et 32 est bien plus petite que celle des côtés 16 et 18, par exemple de l'ordre de 15 mm.

Dans l'exemple illustré, les pochettes 11 sont prévues pour accueillir une pluralité de feuilles au format A4.

Le côté 31 est en regard du côté 19 de la pochette 11. Le côté 33 est à l'opposé du côté 31. Les côtés 31 et 33 ont la même longueur que les côtés 17 et 19.

La bande marginale 14 est formée par deux panneaux rectangulaires de même contour, respectivement un panneau arrière 34 et un panneau avant 35. Les panneaux 34 et 35 sont superposés.

Le feuillet 13 comporte deux couches d'un film 36 en matière plastique transparente ayant une épaisseur prédéterminée, respectivement une couche arrière 37 et une couche avant 38. Ici, le film 36 est en polypropylène.

Le panneau 34, la zone frangible linéaire 15 et le panneau 20 font partie de la couche arrière 37 du film 36. Le panneau 34 est relié au panneau 20 par la zone frangible linéaire 15.

Le panneau 35 et le panneau 21 font partie de la couche avant 38 du film 36.

Les côtés 19 et 31 ainsi que la zone frangible linéaire 15 sont délimités une fente linéaire 39 orientée parallèlement aux côtés 33 et 17 (côtés gauche et droit du feuillet 13).

La fente 39 s'étend sur toute la hauteur du feuillet 13, c'est-à-dire des côtés 16 et 30 (côté supérieur du feuillet 13) aux côtés 18 et 32 (côté inférieur du feuillet 13).

La fente linéaire 39 traverse entièrement la couche avant 38 du film 36 et s'étend dans la couche arrière 37 du film 36, sans la traverser.

Du fait que la fente 39 traverse entièrement la couche avant 38 du film 36, les panneaux 35 et 21 présentent entre eux un espace libre.

Du fait que la fente 39 s'étend dans la couche arrière 37 du film 36 sans la traverser, il reste dans la couche arrière 37 la zone frangible linéaire 15.

Dans le feuillet 13, la zone frangible linéaire 15 est la zone la plus mince.

Par conséquent, lorsqu'on exerce un effort d'écartement entre la bande marginale 14 et la pochette 11, par exemple en immobilisant la bande marginale 14 et en tirant sur la pochette 11, c'est la zone frangible linéaire 15 qui va se déchirer.

Pour fabriquer le feuillet 13, on part d'un panneau rectangulaire du film 36 dont la largeur correspond à la distance entre les côtés 16 et 18 de la pochette 11 (qui est la même que la distance entre les côtés 30 et 32 de la bande marginale 14) et dont la longueur correspond au double de la distance entre le côté 17 de la pochette 11 et le côté 33 de la bande marginale 14.

On plie ce panneau à mi-longueur pour former le pli 22, on effectue les lignes de soudure 23, 24 et 25, on effectue les perforations 27 et on effectue avec un outil tranchant 50 (figure 11) une incision linéaire qui forme la fente 39.

La fente linéaire 39 pré-détache la pochette 11 de la bande marginale 14.

Pour former l'ensemble 10, un nombre prédéterminé de feuillets 13, par exemple soixante, est empilé avec les différents feuillets en correspondance les uns avec les autres.

Les bandes marginales 14, qui sont donc superposées, sont maintenues appliquées les unes contre les autres afin de former la souche 12.

Ici, ce maintien se fait grâce à des points de soudure 43.

La souche 12 permet aux feuillets 13 de rester groupés. La souche 12 forme ainsi un élément de groupement des pochettes 11.

Comme indiqué ci-dessus, chaque pochette 11 peut être extraite individuellement de l'ensemble 10 en la détachant de la souche 12 par déchirement de la zone frangible linéaire 15 reliant cette pochette 11 et la bande marginale 14 associée, par exemple ainsi que montré sur la figure 6.

Une fois qu'une pochette 11 a ainsi été extraite de l'ensemble 10, le côté 19 est entièrement libre, ainsi que montré sur les figures 7 et 8.

Pour opérer le déchirement de la zone frangible 15 qui relie à la souche 12 la pochette 11 qu'on veut détacher, on exerce un effort d'écartement entre cette pochette 11 et la souche 12, par exemple en immobilisant la souche 12 et en tirant sur la pochette 11.

La souche 12, du fait qu'elle est formée d'une pluralité de bandes marginales 14 superposées et maintenues appliquées les unes contre les autres, présente une certaine rigidité qui facilite le déchirement.

L'ensemble 10 peut être utilisé tel que montré sur les figures 1 et 6. Pour sa protection individuelle avant utilisation, l'ensemble 10 peut être disposé dans un emballage fermé, par exemple un sachet.

Dans la variante illustrée sur les figures 9 et 10, l'ensemble 10 comporte en outre une couverture 44 dans laquelle est placé l'ensemble illustré sur la figure 1.

La couverture 44 présente un panneau avant 45, un dos 46 et un panneau arrière 47. Le côté de la souche 12 formé par les côtés 33 des bandes marginales 14 est contre le dos 46.

La couverture 44 est en matériau pliable relativement rigide, ici du carton.

Pour maintenir la couverture 44, des agrafes 48 se prenant sur le panneau avant 45 et sur le panneau arrière 47 à proximité du dos 46 passent au travers de la souche 12.

Dans cette variante de l'ensemble 10, les agrafes 48 contribuent au maintien des bandes marginales 14 appliquées les unes contre les autres et renforcent donc la souche 12. Les portions de la couverture 44 prenant en sandwich la souche 12 contribuent également à renforcer la souche 12.

Une rainure de pré-pliage 49 est pratiquée sur le panneau avant 45 au voisinage du côté de la souche 12 formé par les côtés 31 des bandes marginales 14, pour permettre de rabattre aisément le panneau avant 45 comme montré sur la figure 10.

D'une façon générale, la couverture 44 procure à l'ensemble 10 illustré sur les figures 9 et 10 une certaine rigidité favorable à la préservation des pochettes 11, en particulier contre les plis et le froissement.

L'ensemble 10 muni de la couverture 44 peut rester sans protection externe individuelle avant utilisation ou alors être disposé dans un emballage fermé, par exemple un sachet.

La figure 11 monte la lame 51 de l'outil tranchant 50 avec lequel est opérée l'incision du feuillet 13 qui donne la fente 39.

La lame 51 a une section triangulaire avec la même pente de part et d'autre de l'arête tranchante.

Par conséquent, la fente 39 a une section triangulaire avec la même pente pour le bord 19 et pour le bord 31.

Ici, l'outil 50 est une roue à la périphérie de laquelle se trouve la lame 51, qui est annulaire.

Pour opérer l'incision qui donne la fente linéaire 39, on utilise en plus de l'outil 50 un contre-outil qui est également une roue, le feuillet 13 passant entre l'outil 50 et le contre-outil.

L'épaisseur de la zone frangible linéaire 15 correspond à l'écart entre l'arête de la lame 51 et la surface périphérique du contre-outil.

Dans l'exemple illustré, la zone frangible linéaire 15 a une épaisseur de 7,5 ± 2,5 µm.

Avec cette tolérance de fabrication de ± 2,5 µm, la zone frangible linéaire 15 a une épaisseur qui peut varier de 5 µm à 10 µm.

Cette épaisseur de la zone frangible 15 a été configurée pour que l'effort à exercer pour détacher la pochette 11 de la bande marginale 14 ou de la souche 12 soit suffisamment faible pour ne poser aucune difficulté à l'utilisateur tout en étant suffisamment élevée pour éviter que la pochette 11 se détache involontairement, notamment lors des manipulations du feuillet 13 et de l'ensemble 10.

Les recherches menées par la demanderesse ont montré qu'une plage de valeurs qui offre d'excellent résultats à cet égard est la plage de 7,5 ± 2,5 µm à 12,5 ± 2,5 µm.

En pratique, dans l'exemple illustré, pour déchirer la zone frangible linéaire 15 alors que la souche 12 est immobilisée et la pochette 11 dans le même plan que la bande marginale 14, l'effort à exercer sur la pochette 11 est de l'ordre de 3 N lorsque cet effort est exercé au voisinage du coin entre le côté supérieur 16 et le côté droit 17, vers la droite c'est-à-dire suivant la direction du côté supérieur 16 de la pochette 11 ; à titre de comparaison, ici où le film 36 a une épaisseur de 50 µm il faudrait un effort de l'ordre de 250 N dans les mêmes conditions sans la fente linéaire 39.

Les recherches menées par la demanderesse ont montré qu'une plage de valeurs qui offre une excellente commodité d'emploi est la plage de 2 à 10 N.

On notera qu'en pratique l'effort exercé est moins important car l'utilisateur soulève la pochette 11 de sorte qu'un effort de cisaillement s'ajoute à l'effort de traction.

Dans la variante de l'outil 50 montrée sur la figure 12, la lame 51 est également à section triangulaire mais ne présente une pente que d'un seul côté de l'arête.

Ici, cette pente est du côté de la pochette 11.

Par conséquent, le feuillet 13 dont la fente 39 a été effectuée avec cette variante de l'outil 50, présente un côté 31 qui est droit au lieu d'être incliné.

La fente 39 est donc moins large, ainsi qu'on le voit sur la figure 13 qui montre ce feuillet 13.

Dans une autre variante, la surface périphérique du contre-outil avec lequel coopère l'outil 50 ne présente pas une surface continue mais présente des renfoncements assez étroits à intervalles réguliers.

A l'emplacement de chacun de ces renfoncements, la lame 51 est privée de contre-appui et la matière du feuillet 13 n'est donc pas découpée.

Il en résulte que la fente 39 est interrompue à intervalles réguliers, par des zones étroites où l'incision n'a pas été effectuée, ni la couche arrière 37 ni la couche avant 38 du film avant 36 n'ayant été incisées.

Ces zones non incisées forment des points d'attache 52, comme on le voit sur la figure 14 qui montre le feuillet 13 obtenu avec un tel contre-outil et avec l'outil 50 illustré sur la figure 12.

Dans cet exemple, il y a huit points d'attache 52 régulièrement répartis le long de la fente linéaire 39.

Les points d'attache 52 offrent l'intérêt de maintenir le panneau avant 35 de la bande marginale 14 au panneau arrière 34 sans qu'il soit besoin de prendre d'autres mesures particulières.

On notera à ce sujet que quand l'incision est effectuée sans que des points d'attaches soient prévus, il est par exemple possible de chauffer la lame 51 de l'outil 50 pour que soit effectuée entre les panneaux 34 et 35 une soudure permettant au panneau 35 de rester maintenu au panneau 34 ; et que quand le contre-outil présente les interruptions susmentionnées donnant des points d'attaches 52, l'incision donnant la fente 39 peut être effectuée à froid.

Dans des variantes non représentées :
- l'outil pour pratiquer la fente linéaire telle que 39 est différent d'un outil rotatif, par exemple une lame rectiligne portée par une presse ;
- dans la souche 12, les bandes marginales 14 sont maintenues appliquées les unes contre les autres autrement que par des soudures et/ou des agrafes, par exemple par des rivets ;
- la bande marginale 14 est remplacée par une bande marginale comportant un seul panneau, semblable au panneau 34 ;
- la matière plastique utilisée pour faire les pochettes, et plus précisément les feuillets, est différente du polypropylène, par exemple du PVC ou du polyéthylène ; et/ou l'épaisseur du film est différente de 50 µm, par exemple comprise entre 20 et 180 µm;
- la façon dont les deux panneaux de la pochette sont reliés sur les côtés est différente, par exemple le pli 22 est remplacé par une ligne de soudure ;
- le type de la pochette pour documents est différent d'une pochette pour classeur, par exemple une pochette coin c'est-à-dire une pochette dont les deux panneaux sont reliés l'un à l'autre sur deux cotés voisins alors que les deux autres côtés ne sont pas reliés l'un à l'autre ;
- le côté de la pochette auquel est relié la bande marginale est différent d'un côté tel que le côté 19 opposé au pli 22 et le long duquel est effectué une ligne de soudure, par exemple un côté semblable au côté 16 ; et/ou
- l'ensemble 10 est formé autrement que par empilement de feuillets dans lesquels une fente linéaire délimite la zone frangible linéaire ainsi que le côté de la pochette et le côté de la bande marginale qui sont en regard l'un de l'autre, par exemple la zone frangible linéaire est formée par une succession d'entailles traversantes séparées par des points d'attaches ou bien la zone frangible linéaire est à la jonction entre une pochette et une bande marginale qui sont dans deux matières différentes aisées à dissocier.

De nombreuses autres variantes sont possibles en fonction des circonstances et l'on rappelle à cet égard que l'invention ne se limite pas aux exemples décrits et représentés, mais n'est limitée que par la portée des revendications.

## Revendications

1. Ensemble comportant une pluralité de pochettes (11) pour documents et un élément de groupement de ladite pluralité de pochettes (11) duquel chaque pochette (11) peut être extraite individuellement, chaque dite pochette (11) étant formée par deux panneaux rectangulaires (20, 21) de matière plastique reliés l'un à l'autre le long d'au moins deux côtés voisins (17, 18, 19) ; **caractérisé en ce que** ledit élément de groupement comporte une souche (12) formée par une pluralité de bandes marginales (14) superposées maintenues appliquées les unes contre les autres par des soudures ou des agrafes ou des rivets, chaque dite bande marginale (14) étant reliée, le long d'un côté (31), par une zone frangible linéaire (15), à un côté (19) d'une dite pochette (11), chaque dite pochette (11) étant ainsi associée individuellement à une des dites bandes marginales (14), lesdites pochettes (11) étant maintenues ensemble par ladite souche (12), chaque dite pochette (11) étant détachable de ladite souche (12) par déchirement de ladite zone frangible linéaire (15) reliant cette pochette (11) et la bande marginale (14) associée.

2. Ensemble selon la revendication 1, **caractérisé en ce qu'**il est formé par un empilement de feuillets (13) dont chacun comporte une pochette (11) et la bande marginale (14) associée, chaque feuillet (13) présentant une fente linéaire (39) pour pré-détacher la pochette (11) de la bande marginale (14), ladite fente linéaire (39) délimitant ladite zone frangible linéaire (15) ainsi que le côté (19) de cette pochette (11) et le côté (31) de cette bande marginale (14) qui sont en regard l'un de l'autre.

3. Ensemble selon la revendication 2, **caractérisé en ce que** pour chaque pochette (11), ladite zone frangible linéaire (15) est la zone la plus mince dudit feuillet (13).

4. Ensemble selon l'une quelconque des revendications 2 ou 3, **caractérisé en ce que** pour chaque pochette (11) ledit feuillet (13) comporte une couche (37) de film (36) dont font partie un panneau (20) de cette pochette (11), un panneau (34) de la bande marginale (14) associée et la zone frangible linéaire (15) reliant cette pochette (11) et la bande marginale (14) associée, ladite fente linéaire (39) s'étendant dans cette couche (37) de film (36) sans la traverser.

5. Ensemble selon la revendication 4, **caractérisé en ce que** pour chaque pochette (11) ledit feuillet (13) comporte une autre couche (38) de film (36) dont font partie un autre panneau (21) de cette pochette (11) et un autre panneau (35) de la bande marginale (14) associée, ladite fente linéaire (39) traversant cette autre couche (38) de film (36).

6. Ensemble selon l'une quelconque des revendications 2 à 5, **caractérisé en ce que** pour chaque pochette (11) ladite zone frangible linéaire (15) est interrompue par des points d'attache (52).

7. Ensemble selon l'une quelconque des revendications 1 à 6, **caractérisée en ce que** pour chaque pochette (11) ladite zone frangible linéaire (15) présente une épaisseur comprise entre 7,5 ± 2,5 µm et 12,5 ± 2,5 µm.

8. Ensemble selon l'une quelconque des revendications 1 à 7, **caractérisé en ce que** ladite zone frangible linéaire (15) est configurée pour pouvoir être déchirée avec un effort compris entre 2 et 10 N exercé au voisinage d'un coin situé entre un côté (17) opposé à ladite bande marginale (14) et un côté voisin (16), ledit effort étant exercé suivant la direction dudit côté voisin (16) alors que ladite souche (12) est immobilisée et ladite pochette (11) dans le même plan que la bande marginale associée (14).

9. Ensemble selon l'une quelconque des revendications 1 à 8, **caractérisé en ce que** pour chaque pochette (11) les deux panneaux (20, 21) sont reliés l'un à l'autre par un pli (22) le long d'un côté (17) et ladite bande marginale (14) est à l'opposé de ce côté (17).

10. Ensemble selon l'une quelconque des revendications 1 à 9, **caractérisé en ce que** chaque dite pochette est une pochette (11) pour classeur dont les deux panneaux (20, 21) sont reliés l'un à l'autre le long de trois côtés (17, 18, 19) alors que les deux panneaux (20, 21) ne sont pas reliés l'un à l'autre le long du quatrième côté (16), une ligne de soudure (25) reliant les deux panneaux (20, 21) parallèlement et à distance d'un côté voisin (19) dudit quatrième côté, des perforations (27) étant ménagées entre ledit côté voisin (19) ladite ligne de soudure (25).

11. Ensemble selon l'une quelconque des revendications 1 à 10, **caractérisé en ce que** lesdites bandes marginales (14) superposées sont maintenues appliquées les unes contre les autres grâce à des points de soudures (43).

12. Ensemble selon l'une quelconque des revendications 1 à 11, **caractérisé en ce qu'**il comporte en outre une couverture (44) et **en ce que** ladite souche (12) et ladite pluralité de pochettes sont placées dans ladite couverture (44), qui est agrafée sur ladite souche (12).

## Patentansprüche

1. Anordnung mit einer Vielzahl von Taschen (11) für Dokumente und einem Gruppierungselement für die Vielzahl von Taschen (11), aus dem jede Tasche (11) einzeln entnommen werden kann, wobei jede Tasche (11) aus zwei rechteckigen Feldern (20, 21) aus Kunststoffmaterial gebildet ist, die entlang mindestens zweier benachbarter Seiten (17, 18, 19) miteinander verbunden sind,
**dadurch gekennzeichnet, dass**
das Gruppierungselement einen Stammabschnitt (12) enthält, der aus einer Vielzahl von übereinanderliegenden Randstreifen (14) gebildet ist, die durch Schweißnähte oder Klammern oder Nieten aneinandergedrückt gehalten werden, wobei jeder Randstreifen (14) entlang einer Seite (31) durch einen linearen Abreißbereich (15) mit einer Seite (19) einer Tasche (11) verbunden ist, wobei jede Tasche (11) somit einzeln einem der Randstreifen (14) zugeordnet ist, wobei die Taschen (11) durch den Stammabschnitt (12) zusammengehalten werden, wobei jede Tasche (11) durch Abreißen des linearen Abreißbereichs (15), der diese Tasche (11) und den zugeordneten Randstreifen (14) verbindet, von dem Stammabschnitt (12) ablösbar ist.

2. Anordnung nach Anspruch 1,
**dadurch gekennzeichnet, dass**
sie aus einem Stapel von Bögen (13) gebildet ist, von denen jeder eine Tasche (11) und den zugeordneten Randstreifen (14) aufweist, wobei jeder Bogen (13) einen linearen Schlitz (39) zum Vorablösen der Tasche (11) von dem Randstreifen (14) aufweist, wobei der lineare Schlitz (39) den linearen Abreißbereich (15) sowie die Seite (19) dieser Tasche (11) und die Seite (31) dieses Randstreifens (14), die einander zugewandt sind, abgrenzt.

3. Anordnung nach Anspruch 2,
**dadurch gekennzeichnet, dass**
bei jeder Tasche (11) der lineare Abreißbereich (15) der dünnste Bereich des Bogens (13) ist.

4. Anordnung nach einem der Ansprüche 2 oder 3,
**dadurch gekennzeichnet, dass**
bei jeder Tasche (11) der Bogen (13) eine Schicht (37) aus Folie (36) enthält, zu der ein Feld (20) dieser Tasche (11), ein Feld (34) des zugeordneten Randstreifens (14) und der lineare Abreißbereich (15), der diese Tasche (11) und den zugeordneten Randstreifen (14) verbindet, gehören, wobei der lineare Schlitz (39) in dieser Schicht (37) aus Folie (36) verläuft, ohne sie zu durchdringen.

5. Anordnung nach Anspruch 4,
**dadurch gekennzeichnet, dass**
bei jeder Tasche (11) der Bogen (13) eine weitere Schicht (38) aus Folie (36) enthält, zu der ein weiteres Feld (21) dieser Tasche (11) und ein weiteres Feld (35) des zugeordneten Randstreifens (14) gehören, wobei der lineare Schlitz (39) durch diese weitere Schicht (38) aus Folie (36) hindurch dringt.

6. Anordnung nach einem der Ansprüche 2 bis 5,
**dadurch gekennzeichnet, dass**
bei jeder Tasche (11) der lineare Abreißbereich (15) durch Befestigungsstellen (52) unterbrochen ist.

7. Anordnung nach einem der Ansprüche 1 bis 6,
**dadurch gekennzeichnet, dass**
bei jeder Tasche (11) der lineare Abreißbereich (15) eine Dicke zwischen 7,5 ± 2,5 µm und 12,5 ± 2,5 µm aufweist.

8. Anordnung nach einem der Ansprüche 1 bis 7,
**dadurch gekennzeichnet, dass**
der lineare Abreißbereich (15) dazu ausgelegt ist, mit einer Kraft zwischen 2 und 10 N abgerissen werden zu können, die in der Nähe einer Ecke zwischen einer dem Randstreifen (14) gegenüberliegenden Seite (17) und einer benachbarten Seite (16) ausgeübt wird, wobei die Kraft entlang der Richtung der benachbarten Seite (16) ausgeübt wird, während der Stammabschnitt (12) festgelegt ist und die Tasche (11) in der gleichen Ebene wie der zugeordnete Randstreifen (14) liegt.

9. Anordnung nach einem der Ansprüche 1 bis 8,
**dadurch gekennzeichnet, dass**
bei jeder Tasche (11) die beiden Felder (20, 21) durch eine Falte (22) entlang einer Seite (17) miteinander verbunden sind und der Randstreifen (14) dieser Seite (17) gegenüberliegt.

10. Anordnung nach einem der Ansprüche 1 bis 9,
**dadurch gekennzeichnet, dass**
jede dieser Taschen eine Ordnertasche (11) ist, deren beide Felder (20, 21) entlang dreier Seiten (17, 18, 19) miteinander verbunden sind, während die beiden Felder (20, (20, 21) entlang der vierten Seite (16) nicht miteinander verbunden sind, wobei eine Schweißlinie (25) die beiden Felder (20, 21) parallel zu und in einem Abstand von einer benachbarten Seite (19) der vierten Seite verbindet, wobei Perforationen (27) zwischen der benachbarten Seite (19) und der Schweißlinie (25) vorgesehen sind.

11. Anordnung nach einem der Ansprüche 1 bis 10,
**dadurch gekennzeichnet, dass**
die übereinanderliegenden Randstreifen (14) mittels Schweißpunkten (43) aneinandergedrückt gehalten werden.

12. Anordnung nach einem der Ansprüche 1 bis 11,
**dadurch gekennzeichnet, dass**
sie ferner einen Einband (44) enthält und dass der Stammabschnitt (12) und die Vielzahl von Taschen in dem an den Stammabschnitt (12) angehefteten Einband (44) angeordnet sind.

## Claims

1. Assembly comprising a plurality of sleeves (11) for documents and a grouping member for said plurality of sleeves (11) from which each sleeve (11) may be extracted individually, each said sleeve (11) being formed by two rectangular panels (20, 21) of plastics material joined to each other along at least two neighboring sides (17, 18, 19); **characterized in that** said grouping member comprises a trunk (12) formed by a plurality of superposed marginal strips (14) held applied against each other by welds or staples or rivets, each said marginal strip (14) being joined, along one side (31), by a linear frangible zone (15), to one side (19) of a said sleeve (11), each said sleeve (11) thus being individually associated with one of said marginal strips (14), said sleeves (11) being held together by said trunk (12), each said sleeve (11) being detachable from said trunk (12) by the tearing of said linear frangible zone (15) joining said sleeve (11) and said associated marginal strip (14).

2. Assembly according to claim 1, **characterized in that** it is formed from a stack of leaves (13) of which each comprises a sleeve (11) and the associated marginal strip (14), each leaf (13) having a linear slot (39) for pre-detaching the sleeve (11) from the marginal strip (14), said linear slot (39) delimiting said linear frangible zone (15) as well as the side (19) of said sleeve (11) and the side (31) of said marginal strip (14) which face opposite each other.

3. Assembly according to claim 2, **characterized in that** for each sleeve (11), said linear frangible zone (15) is the thinnest zone of said leaf (13).

4. Assembly according to any one of claims 2 or 3, **characterized in that** for each sleeve (11) said leaf (13) comprises a layer (37) of film (36) of which form part a panel (20) of that sleeve (11), a panel (34) of the associated marginal strip (14) and the linear frangible zone (15) joining said sleeve (11) and the associated marginal strip (14), said linear slot (39) extending into said layer (37) of film (36) without passing through it.

5. Assembly according to claim 4, **characterized in that** for each sleeve (11) said leaf (13) comprises another layer (38) of film (36) of which form part another panel (21) of that sleeve (11) and another panel (35) of the associated marginal strip (14), said linear slot (39) passing through said other layer (38) of film (36).

6. Assembly according to any one of claims 2 to 5, **characterized in that** for each sleeve (11) said linear frangible zone (15) is interrupted by attachment points (52).

7. Assembly according to any one of claims 1 to 6, **characterized in that** for each sleeve (11) said linear frangible zone (15) has a thickness comprised between 7.5 ± 2,5 µm and 12.5 ± 2.5 µm.

8. Assembly according to any one of claims 1 to 7, **characterized in that** said linear frangible zone (15) is configured to be able to be torn with a force comprised between 2 and 10 N applied in the neighborhood of a corner located between a side (17) remote from said marginal strip (14) and a neighboring side (16), said force being applied in the direction of said neighboring side (16) while said trunk (12) is immobilized and said sleeve (11) is in the same plane as the associated marginal strip (14).

9. Assembly according to any one of claims 1 to 8, **characterized in that** for each sleeve (11) the two panels (20, 21) are joined to each other by a fold (22) along one side (17) and said marginal strip (14) is at a remote opposite location from that side (17).

10. Assembly according to any one of claims 1 to 9, **characterized in that** each said sleeve is a binder sleeve (11) of which the two panels (20, 21) are joined together along three sides (17, 18, 19) whereas the two panels (20, 21) are not joined to each other along the fourth side (16), a weld line (25) joining the two panels (20, 21) parallel to and at a distance from a neighboring side (19) of said fourth side, perforations (27) being formed between said neighboring side (19) and said weld line (25).

11. Assembly according to any one of claims 1 to 10, **characterized in that** said superposed marginal strips (14) are held applied to each other thanks to weld points (43).

12. Assembly according to any one of claims 1 to 11, **characterized in that** it further comprises a cover (44) and **in that** said trunk (12) and said plurality of sleeves are placed in said cover (44), which is stapled onto said trunk (12).
